# EUROPÄISCHE PATENTSCHRIFT

(11) **EP 1 192 099 B1**
(45) Veröffentlichungstag und Bekanntmachung des Hinweises auf die Patenterteilung: **23.02.2005**
(21) Anmeldenummer: 00927639.5
(22) Anmeldetag: 24.05.2000
(51) Int. Cl.: B65H 35/00

(54) **KLEBEBANDSPENDER**
ADHESIVE TAPE DISPENSER
DISTRIBUTEUR DE RUBAN ADHESIF

(30) Priorität: 31.05.1999 CH 101799
(43) Veröffentlichungstag der Anmeldung: 03.04.2002
(73) Patentinhaber: Ray Technology Group B.V., 5151 DL Drunen (NL)
(72) Erfinder: DE MAN, Eelco, H., NL-5707 VP Helmond (NL); BOES, Erwin, NL-6538 JK Nijmegen (NL)
(74) Vertreter: Spierenburg, Pieter
(86) Internationale Anmeldenummer: PCT/IB2000/000693
(87) Internationale Veröffentlichungsnummer: WO 2000/073187

(56) Entgegenhaltungen:
- EP-A- 0 011 262
- EP-A- 0 236 709
- WO-A-95/32909

## Beschreibung

Die Erfindung betrifft einen Bandspender nach dem Oberbegriff des Patentanspruchs 1.

In vielen Anwendungsbereichen des täglichen Lebens werden oft Bandstücke bestimmter Länge - beispielsweise Stücke von Klebeband für Pakete oder dergleichen - benötigt. Zum Erzeugen von solchen Bandstücken sind einfache Vorrichtungen - sogenannte Band-Abroller - bekannt, mit denen das Band von einer Rolle abgewickelt und über ein Schneideelement geführt wird. Wenn das freie Ende des Bandes die gewünschte Länge erreicht hat, wird es mit dem Schneideelement abgeschnitten. Bei diesen Vorrichtungen wird die Länge des abzuschneidenden Bandes durch den Benützer bestimmt, indem er das Band in gewünschter Länge abwickelt und dann abschneidet. Zum Abschneiden muss er das Bandende so über das Schneideelement führen, dass dieses schneidend auf das Band einwirken kann. Für die Erzeugung von Bandstücken mit vorgegebener Länge sind die bekannten Vorrichtungen nicht geeignet. Zudem ist ihre Handhabung insbesondere zum sicheren Abschneiden umständlich und bei längerer Benutzung deshalb ermüdend.

Der vorliegenden Erfindung liegt die Aufgabe zugrunde, einen einfachen Bandspender der eingangs genannten Art zu schaffen, der sehr handlich ist und der zum Abschneiden des Bandes keine besonderen Manipulationen durch den Benutzer erfordert.

Diese Aufgabe wird durch einen Bandspender mit den Merkmalen des Patentanspruchs 1 gelöst. Bevorzugte Weiterbildungen des Bandspenders sind in weiteren Patentansprüchen angegeben.

Der erfindungsgemässe Bandspender ist sehr einfach aufgebaut und erlaubt dem Benutzer, einfach und rasch Bandstücke vorgegebener Länge zu erzeugen. Die Herstellung der Bandstücke erfolgt in einem kontinuierlichen Arbeitsablauf, der keine besonderen Handbewegungen erfordert. Dies gewährleistet eine hohe Arbeitsleistung ohne Ermüdung des Benutzers.

Weitere Vorteile der Erfindung ergeben sich aus den abhängigen Patentansprüchen und aus der nachfolgenden Beschreibung, in der verschiedene Ausführungsbeispiele der Erfindung anhand von Zeichnungen näher erläutert werden. Es zeigt:
- Figur 1: eine Seitenansicht des Bandspenders,
- Figur 2: die Hauptteile des vollständigen Bandspenders,
- Figur 3-6: die Funktionsweise des Bandspenders,
- Figur 7: eine Variante der Abwickelrolle, und
- Figur 8: eine zweite Ausführung des Bandspenders.

In den Figuren sind für dieselben Elemente jeweils dieselben Bezugszeichen verwendet worden und erstmalige Erklärungen betreffen alle Figuren, wenn nicht ausdrücklich anders erwähnt.

Die Figuren 1 und 2 zeigen die wesentlichen Teile des Bandspenders, wobei Figur 1 eine seitliche Ansicht in das Innere des geöffneten Bandspenders zeigt. Er besteht in seinen Hauptteilen aus einem Grundgehäuse 4 und einem auf das Grundgehäuse 4 aufsteckbaren Gehäuseaufsatz 12. Die Verbindung zwischen Grundgehäuse 4 und Gehäuseaufsatz 12 erfolgt über Rastelemente 18. Das Grundgehäuse 4 besteht aus zwei voneinander trennbaren Gehäusehälften 4a, 4b, die durch Zusammenstecken zusammengefügt werden (vgl. Figur 2). In Figur 1 ist ferner eine Gehäusehälfte weggelassen, um den Blick in das Innere des Bandspenders zu ermöglichen. Am Gehäuseaufsatz 12 ist ein Träger 3 vorgesehen, an dem eine Rolle 1 mit dem aufgewickelten Band 2 drehbar angebracht ist. Am Grundgehäuse 4 ist eine drehbare Abwickelrolle 5 angebracht, über die das von der Rolle 1 kommende Band 2 geführt ist. Das freie Ende des Bandes 2 tritt aus einer Öffnung 8 aus dem Grundgehäuse 4 aus. Die Abwickelrolle 5 weist ein Perforationselement 6 auf, das gegen die Unterseite, d.h. gegen die auf der Abwickelrolle 5 aufliegende Fläche des Bandes 2 gerichtet ist. Als Perforationselement 6 ist mindestens ein beispielsweise dreieckförmiges Messer vorhanden, dessen eine Spitze aus der Abwickelrolle 5 herausragt. Es können auch mehrere solcher Messerelemente nebeneinander vorgesehen werden. Ferner ist im Grundgehäuse 4 ein Arretierungselement 7 - z.B. ein an einem Ende eingespannter Federstab - untergebracht, der in noch näher beschriebener Weise in die Abwickelrolle 5 greift und diese in einer bestimmten Stellung blockiert und dann wieder freigibt. Ferner sind im Innern des Bandspenders nach Bedarf noch an sich bekannte Bandführungen vorgesehen, um das Band bis zu seinem Austritt zu führen. Zum Ersetzen einer aufgebrauchten Rolle 1 durch eine neue genügt es, den Gehäuseaufsatz 12 vom Grundgehäuse 4 zu trennen und mit einer neuen Rolle zu bestücken. Denkbar ist auch, den ganzen Gehäuseaufsatz 12 samt Rolle 1 zu ersetzen (siehe Figur 2).

Anhand der Figuren 3 bis 6 wird die Funktionsweise des erfindungsgemässen Bandspenders näher erläutert, wobei nur die zum Verständnis notwendigen Teile dargestellt sind. Figur 3 zeigt die Ausgangslage, wo das freie Ende des Bandes 2 über die Abwickelrolle 5 hinausragt, nachdem vorher ein Bandstück abgetrennt worden ist. Soll ein weiteres Bandstück erzeugt werden, zieht der Benutzer das Band 2 am freien Ende weiter heraus. Dabei dreht sich die Abwickelrolle 5 in Pfeilrichtung und das Perforationselement 6 läuft in gleicher Richtung mit. Das freie Ende des Federstabes 7 greift in eine in der Abwickelrolle 5 verlaufende Nut 9 und wird bei Drehung der Abwickelrolle 5 darin geführt. Die Nut 9 verläuft spiralförmig auf der Oberfläche der Abwickelrolle 5 von aussen nach innen. Dadurch wird beim Abwickeln des Bandes 2 der Federstab 7 vorgespannt.

Im Laufe der Drehbewegung der Abwickelrolle 5 gelangt das Perforationselement 6 in eine Lage, wo es das Band 2 zunächst berührt und dann durchsticht (siehe Figur 4). Wird das Band 2 weiter fortbewegt, dreht sich die Abwickelrolle 5 weiter, bis sie durch den in der Nut 9 auf einen Anschlag 10 auflaufenden Federstab 7 blockiert wird (Figur 5). Wird weiter in Pfeilrichtung am Band 5 gezogen, wird das freie Ende des Bandes 2 an der vorher durch das Perforationselement 6 teilweise durchstossenen Stelle vom Band 2 abgetrennt. Dabei wird das Drehmoment, welches durch die auf das Band 2 ausgeübte Zugkraft auf die Abwickelrolle 5 wirkt, plötzlich aufgehoben. Demzufolge gelangt der Federstab 7 infolge seiner Vorspannung unverzüglich aus der die Drehung der Abwickelrolle 5 blockierenden Stellung in eine die Drehbewegung freigebende Stellung innerhalb der Nut 9. In diesem Bereich ist die Nut 9 vorzugsweise z-förmig ausgebildet. Der Federstab 7 nimmt wieder seine Ruhelage mit einer geringeren Vorspannung ein. Damit ist die Ausgangslage gemäss Figur 1 wieder erreicht und es kann in beschriebener Weise ein nächstes Bandstück erzeugt werden, indem der Benutzer das Band 2 wiederum an seinem freien Ende aus dem Gehäuse 4 herauszieht. Die Länge der erzeugten Bandstücke wird durch den äusseren Umfang der Abwickelrolle 5 bestimmt

In Figur 7 ist eine Variante der Abwickelrolle 5 gezeigt, wobei die Nut 9' in etwa mittig auf der Abwickelrolle 5' und seitlich dazu zwei nebeneinander liegenden Perforationselemente 6' vorgesehen sind. Insbesondere ist daraus die z-förmige Ausbildung der Nut 9' im Bereich des Anschlags 10' mit grösseren Rundungen vorgesehen. Die hier gezeigte Nut 9' weist aber genau dieselbe Funktionsweise auf, wie bei der mit Bezug auf die Figuren 3 bis 6 beschriebenen Abwickelrolle 5', d.h. die Reibflächen im z-förmigen Bereich der Nut 9' verhindern, dass der Federstab 7 in die Ausgangsposition zurückspringen kann, so lange das Klebband 2 noch nicht abgerissen ist. Die weiteren Aussparungen 20' auf der Aufwickelrolle 5' dienen dazu, dass das Klebband 2 nicht zu stark an deren Oberfläche haften bleibt.

In Figur 8 ist ein Bandspender mit einer alternativen Ausführungsform des Arretierungselementes dargestellt. Figur 8a zeigt eine Ansicht in das Innere einer Gehäusehälfte 4a mit einem Träger 3 zur Aufnahme der Bandrolle. Die Abwickelrolle 5 weist seitlich eine Trägerscheibe 14 auf, an der eine Spannfeder 13 als Arretierungselement angebracht ist (siehe Figur 8b). Die Spannfeder 13 besteht aus einem fest mit der Trägerscheibe 14 verbundenen Teil 13a und einem Federarm 13b mit einem Federkopf 16. Im Innern des Gehäuses 4 ist eine spiralförmig verlaufende Nut 15 mit einem Anschlag 17 angeordnet. Die Scheibe 14 ist so eingesetzt, dass der Federkopf 16 in die Nut 15 greift. In der Ausgangslage zum Erzeugen eines Bandstückes befindet sich der Federkopf 16 an der mit "x" bezeichneten Stelle in der Nut 15. Dreht sich die Abwickelrolle 5 in Pfeilrichtung, gelangt der Federkopf 16 aus der Ausgangslage bis zum Anschlag 17, und es wird eine kontinuierlich zunehmende Druckkraft auf den Federarm 13b ausgeübt. Der Federarm 13b wird dabei vorgespannt. Das hier gezeigte Arretierungselement ist einstückig aus einem geeigneten Zweikomponenten-Kunststoff im Spritzgussverfahren hergestellt.

Im Übrigen ist die prinzipielle Funktionsweise zum Erzeugen eines Bandstückes die gleiche wie beim Bandspender gemäss den Figuren 1 bis 6. Auf dem Weg des Federkopfes 16 zum Anschlag 17 wird das über die Abwickelrolle 5 laufende Band vom Perforationselement 6 durchstossen. Hierauf läuft der Federkopf 16 auf den Anschlag 17 auf und die Abwickelrolle 5 wird blockiert. Beim Abreissen des perforierten Bandstückes springt der Federkopf 16 unverzüglich in die Ausgangslage "x". Die Vorspannung des Federarms 13b ist aufgehoben und der Bandspender steht zum Erzeugen eines weiteren Bandstückes bereit.

## Patentansprüche

1. Klebebandspender zum Erzeugen von Bandstücken, mit einer drehbar gelagerten Rolle, auf welcher das Klebeband (2) aufgewickelt ist, und einer drehbar gelagerten Abwickelrolle (5), über die das abzuwickelnde Klebeband (2) teilweise geführt wird, **dadurch gekennzeichnet, dass** auf der Abwickelrolle (5) mindestens ein Perforationselement (6) vorgesehen ist, das gegen die Auflagefläche des Klebebandes (2) gerichtet ist, und dass auf der Abwickelrolle (5) eine spiralförmig, in sich geschlossen verlaufende Nut (9; 15) mit einem Anschlag (10; 17) und ein in der Nut (9, 15) geführtes Arretierungselement (7; 13) vorgesehen sind, welche dazu bestimmt sind, um die vom Klebeband (2) mitgeführten Abwickelrolle (2) zu blockieren, wenn das Klebeband (2) nach erfolgter Perforation einen bestimmten Weg zurückgelegt hat, und um die Abwickelrolle (5) sofort wieder freizugeben, wenn das Bandstück an der perforierten Stelle vom Klebeband (2) getrennt wird.

2. Klebebandspender nach Anspruch 1, **dadurch gekennzeichnet, dass** die Nut (9) spiralförmig auf der Oberfläche der Abwickelrolle (5) verläuft, in welche ein Federstab (7) als Arretierungselement geführt ist.

3. Klebebandspender nach Anspruch 1, **dadurch gekennzeichnet, dass** als Arretierungselement seitlich zur Abwickelrolle (5) eine Spannfeder (13) vorgesehen ist, der einen Federarm (13b) mit einem Federkopf (16) aufweist, welche in der im Innern eines Gehäuses (4) angeordneten Nut (15) mit einem Anschlag (17) geführt ist.

4. Klebebandspender nach Anspruch 2 oder 3, **dadurch gekennzeichnet, dass** auf der Oberfläche der Abwickelrolle (5) nutenförmige Aussparungen (20') vorgesehen sind, um die Haftung des Klebebandes (2) zu verringern.

5. Klebebandspender nach einem der Ansprüche 2 bis 4, **dadurch. gekennzeichnet, dass** der Anschlag (10, 17) im Wesentlichen z-förmig ausgebildet ist.

6. Klebebandspender nach einem der Ansprüche 1 bis 5, **dadurch gekennzeichnet, dass** ein die Abwickelrolle (5) aufweisendes Grundgehäuse (4) und ein die Klebebandrolle (1) aufweisenden Gehäuseaufsatz (12) vorgesehen sind.

7. Klebebandspender nach Anspruch 6, **dadurch gekennzeichnet, dass** der Gehäuseaufsatz (12) mittels Rastelemente (18) aufsteckbar auf das Grundgehäuse (4) ausgebildet ist.

## Claims

1. An adhesive tape dispenser for producing lengths of tape, with a rotatably supported roll on which the tape (2) is wound up, and with a rotatably supported take-off roller (5) across part of which the adhesive tape (2) to be taken off is guided, **characterised in that** the take-off roller (5) has at least one perforating element (6) which is directed against the supporting surface of the tape (2) and that there are provided on the take-off roller (5) a groove (9; 15) extending helically as a closed loop with a stop (10; 17) and a latch element (7, 13) guided in the groove, which are determined to block the take-off roller (5) as carried along by the adhesive tape (2), if the adhesive tape (2) has moved over a certain distance once it has been perforated, and which release immediately the take-off roller (5) once the perforated section at the tape end is separated from the adhesive tape (2).

2. An adhesive tape dispenser according to claim 1, **characterised in that** the groove (9) is provided extending helically on the surface of the take-off roller (5), in which a spring rod (7) as latch element is guided.

3. An adhesive tape dispenser according to claim 1, **characterised in that** a tensioning spring (13) is provided as latch element lateral to the take-off roller (5), which has a spring arm (13b) with a spring head (16), which is guided in the groove (15) with a stop (17), provided extending in the interior of a housing (4).

4. An adhesive tape dispenser according to claim 2 or 3, characterised on the surface of the take-off roller (5) groove-like recesses (20') are provided in order to diminish the adhesion of the adhesive tape (2).

5. An adhesive tape dispenser according to one of claims 2 to 4, **characterised in that** the stop (10, 17) is essentially a z-shape.

6. An adhesive tape according to one of claims 1 to 5, **characterized in that** a base housing (4) with the take-off roller (5) and a housing extension (12) with the adhesive tape roll (1) are provided.

7. An adhesive tape dispenser according to claim 6, **characterised in that** the housing extension (12) is detachable from the base housing (4) by means of snap-on elements (18).

## Revendications

1. Distributeur de ruban adhésif pour la production de morceaux de ruban, avec un rouleau supporté avec possibilité de rotation sur lequel le ruban adhésif (2) est enroulé, et un rouleau dévidoir (5) supporté avec possibilité de rotation sur lequel le ruban adhésif (2) à dévider est en partie guidé, **caractérisé en ce qu'**il est prévu sur le rouleau dévidoir (5) au moins un élément perforateur (6) qui est orienté vers la surface d'appui du ruban adhésif (2), et **en ce qu'**il est prévu sur le rouleau dévidoir une gorge (9 ; 15) fermée en hélice avec une butée (10 ; 17) ainsi qu'un élément de blocage (7 ; 13) guidé dans la gorge (9, 15), servant à bloquer le rouleau dévidoir (5) entraîné avec le ruban (2) lorsque le ruban adhésif (2) a parcouru une distance donnée après la perforation, et à libérer immédiatement le rouleau dévidoir (5) après que le morceau de ruban a été séparé du ruban adhésif (2) à l'endroit perforé.

2. Distributeur de ruban adhésif selon la revendication 1, **caractérisé en ce que** la gorge (9) forme une hélice sur la surface du rouleau dévidoir (5), dans laquelle est guidée une barre ressort (7) servant d'élément de blocage (7).

3. Distributeur de ruban adhésif selon la revendication 1, **caractérisé en ce que** l'élément de blocage est un ressort de tension (13) disposé sur le côté du rouleau dévidoir (5), qui possède un bras de ressort (13b) avec une tête de ressort (16) qui est guidée dans la gorge (15) avec une butée (17) disposée à l'intérieur d'un boîtier (4).

4. Distributeur de ruban adhésif selon la revendication 2 ou 3, **caractérisé en ce qu'**il est prévu sur la surface du rouleau dévidoir (5) des évidements (20') en forme de gorge destinés à réduire l'adhérence du ruban adhésif (2).

5. Distributeur de ruban adhésif selon l'une quelconque des revendications 2 à 3, **caractérisé en ce que** la butée (10, 17) est sensiblement en forme de Z.

6. Distributeur de ruban adhésif selon l'une quelconque des revendications 1 à 5, **caractérisé en ce qu'**il est prévu un boîtier principal (4) présentant le rouleau dévidoir (5) et une extension de boîtier (12) portant le rouleau de ruban adhésif (1).

7. Distributeur de ruban adhésif selon la revendication 6, **caractérisé en ce que** l'extension de boîtier (12) peut être emboîtée sur le boîtier principal (4) au moyen d'éléments d'emboîtement (18).
